# EUROPÄISCHE PATENTSCHRIFT

(11) **EP 2 702 329 B1**
(45) Veröffentlichungstag und Bekanntmachung des Hinweises auf die Patenterteilung: **22.07.2015**
(21) Anmeldenummer: 12733398.7
(22) Anmeldetag: 28.04.2012
(51) Int. Cl.: F24C 15/20

(54) **KOCHFELD MIT ZENTRALER ABSAUGUNG VON KOCHDÜNSTEN NACH UNTEN**
HOB WITH CENTRAL REMOVAL OF COOKING VAPOURS BY SUCTION-EXTRACTION IN THE DOWNWARD DIRECTION
PLAQUE DE CUISSON À ASPIRATION CENTRALE DES ODEURS DE CUISSON VERS LE BAS

(30) Priorität: 28.04.2011 DE 202011005698 U
(43) Veröffentlichungstag der Anmeldung: 05.03.2014
(73) Patentinhaber: Bruckbauer, Wilhelm, 83115 Neubeuern (DE)
(72) Erfinder: Bruckbauer, Wilhelm, 83115 Neubeuern (DE)
(86) Internationale Anmeldenummer: PCT/DE2012/000458
(87) Internationale Veröffentlichungsnummer: WO 2012/146237

(56) Entgegenhaltungen:
- DE-U1-202009 008 286
- US-A- 2 674 991
- US-B1- 6 455 818

## Beschreibung

Die vorliegende Erfindung betrifft ein Kochfeld mit den im Patentanspruch 1 angegebenen Merkmalen.

Aus dem Stand der Technik ist ein Kochfeld bekannt, welches beidseitig und rückseitig neben dem Kochfeld längliche, rechteckige Schlitze aufweist, durch welche die im Bereich des Kochfeldes entstehenden Kochdünste nach unten abgesaugt werden.

Dieses aus dem Stand der Technik bekannte Kochfeld mit beidseitig und rückseitig hiervon vorgesehenen Absaugschlitzen ist insbesondere deswegen nachteilig, weil dort die das Kochfeld tragende Arbeitsplatte - zumindest unmittelbar seitlich von dem Kochfeld - nicht vollständig für Abstellzwecke oder ähnliches nutzbar ist.

Dieses zum Stand der Technik gehörende Kochfeld mit beidseitig und rückseitig hiervon vorgesehenen Absaugschlitzen ist auch deswegen nachteilig, weil sich die beiden seitlichen und die rückwärtige Absaugströmungen - vor allem im besonders bedeutsamen Bereich des Zentrums des Kochfeldes - gegenseitig vollständig oder zumindest teilweise aufheben, so dass dort entstehende Kochdünste keiner effektiven Absaugströmung ausgesetzt sind und sich folglich ungehindert ausbreiten und aufsteigen können.

Ein weiterer Nachteil dieses aus dem Stand der Technik hervorgehenden Kochfeldes mit beidseitig und rückseitig hiervon vorgesehenen Absaugschlitzen besteht darin, dass dort ausgeprägte Herstellungskosten und Materialkosten - insbesondere wegen der Ausbildung der drei Absaugvorrichtungen und dem mit diesen in Verbindung stehenden Abluftkanal-System - anzusetzen sind.

Auch die Wartungskosten sind bei diesem bekannten Kochfeld besonders hoch, insbesondere da dort drei (!) Fettfilter zu warten sind.

Da bei diesem bekannten Kochfeld mit beidseitig und rückseitig hiervon vorgesehenen Absaugschlitzen - bei Aktivierung der Kochdunstabsaugung - über alle Absaugschlitze gleichzeitig starke Absaugströme freigesetzt werden, ist dort der Energieaufwand für eine Kochdunstabsaugung besonders hoch, weshalb die Effizienz dieses bekannten Kochfeldes auffallend gering ist.

Aufgrund der dort erforderlichen drei starken Absaugströme ist dort auch die Lärmbelastung durch Strömungsgeräusche und Lüftermotoren des Absaug-Systemes ausgeprägt.

Ein weiterer wesentlicher Nachteil des bekannten Kochfeldes mit beidseitig und rückseitig hiervon vorgesehenen Kochdunst-Absaugschlitzen besteht darin, dass dort eine material- und zeitintensive Montage des Kochfeldes an der das Kochfeld tragenden Arbeitsplatte - unter Überbrückung der beidseitigen und rückwärtigen Kochdunst-Absaugschlitze - mittels eines separaten Einbaurahmens erforderlich ist.

Weiterer relevanter Stand der Technik ist aus der US2007/0062513A1, US2674991 und DE202009008286U1 bekannt.

Aufgabe der vorliegenden Erfindung ist daher die Bereitstellung eines Kochfeldes mit einer Einrichtung zum Abzug von Kochdünsten in vertikal unterhalb der Ebene des Kochfeldes liegender Richtung, welches die auf beiden Seiten und rückwärtig von dem Kochfeld befindlichen Flächen auf der das Kochfeld tragenden Arbeitsplatte nicht beansprucht, sondern für Abstellzwecke oder ähnliches nutzbar lässt, welches sowohl im zentralen Bereich des Kochfeldes als auch in dessen Randbereichen ein Aufsteigen und Ausbreiten von Kochdünsten sicher vermeidet, welches besonders niedrige Herstellungs-, Montage-, Wartungs- und Betriebskosten verursacht, welches keinen separaten Einbaurahmen zur Anbringung an die umgebende Arbeitsplatte benötigt, welches in Bezug auf die für die Absaugung eingesetzte elektrische Energie besonders effizient ist und deren Geräuschentwicklung während des Betriebes sehr gering ist.

Erfindungsgemäß wird diese Aufgabe bei einer gattungsgemäßen Vorrichtung durch die im kennzeichnenden Teil des Patentanspruches 1 angegebenen Merkmale gelöst. Besonders bevorzugte Ausführungsformen sind Gegenstand der Unteransprüche. Ausführungsbeispiele werden anhand der Zeichnungen näher beschrieben. Es zeigen:
Figur 1 eine Draufsicht auf ein erfindungsgemäßes Kochfeld (1) mit zentraler Aussparung (4) für eine Vorrichtung (5) zum Abzug von Kochdünsten nach unten;
Figur 2 einen schematischen Querschnitt eines erfindungsgemäßen Kochfeldes (1) entlang der in Figur 1 dargestellten Linie A-A mit einem Fettfilter-Einsatz (6), welcher in seinem Bodenbereich eine Auffangschale (10) für durch die zentrale Aussparung (4) eingetretene Flüssigkeit aufweist und dessen darüber befindliche, seitliche Wände für die eingesaugten Kochdünste in Richtung des AbluftKanales (9) permeabel sind;
Figur 3 einen schematischen Querschnitt eines erfindungsgemäßen Kochfeldes (1) entlang der in Figur 1 dargestellten Line B-B mit einem Fettfilter-Einsatz (6), dessen seitliche Wände und dessen Boden für die eingesaugten Kochdünste in Richtung des Abluft-Kanales (9) permeabel sind, wobei die Unterseite (12) des Abluft-Kanales (9) unterhalb des Bereiches der zentralen Aussparung (4) in Form eines Auffang-Beckens (15) für Flüssigkeiten (11) ausgebildet ist;
Figur 4 einen schematischen Querschnitt eines erfindungsgemäßen Kochfeldes (1) entlang der in Figur 1 dargestellten Linie B-B mit einer schrägstehenden, plattenförmigen Fettfilter-Platte (16), welcher den Querschnitt des Abluft-Kanales (9) überdeckt und unterhalb der zentralen Aussparung (4) des Kochfeldes (1) vorgesehen ist;
Figur 5 einen schematischen Querschnitt eines erfindungsgemäßen Kochfeldes (1) entlang der in Figur 1 dargestellten Linie B-B mit einem Fettfilter-Einsatz (6), welcher in Form eines Buchstabens U mit mützenförmiger Aufweitung (17) des unteren Bereichs hiervon in stromabwärtiger Richtung und kochdunst-permeabel ausgebildet ist;
Figur 6 einen schematischen Querschnitt eines erfindungsgemäßen Kochfeldes (1) entlang der in Figur 1 dargestellten Linie B-B, wobei die zentrale Aussparung (4) des Kochfeldes (1) mittels eines in vertikaler Richtung reversibel verstellbaren, deckelförmigen Verschließ-Elementes (18) verschließbar und öffenbar ist, wobei an der Unterseite des Verschließ-Elementes zwei flexible Federbeine (19) mit Einrast-Rillen (20) zum Einrasten von Vorsprüngen (21) des Fettfilter-Einsatzes (6) vorgesehen sind;
Figur 7 einen schematischen Querschnitt eines erfindungsgemäßen Kochfeldes (1) entlang der in Figur 1 dargestellten Linie B-B, wobei die zentrale Aussparung (4) des Kochfeldes (1) mittels eines in vertikaler Richtung reversibel verstellbaren Y-förmigen Verschließ-Elementes (18) verschließbar und öffenbar ist, wobei die Unterseite dieses Y-förmigen Verschließ-Elementes (22) für die angesaugten Kochdünste als strömungsöptimierende Strömungsleitfläche dient und das Y-förmige Verschließ-Element (22) mittels eines Gewindes (23) vertikal verstellbar ist;
Figur 8 eine schematische Draufsicht auf ein erfindungsgemäßes Kochfeld (1), welches in dem Bereich (25) des geometrischen Flächenschwerpunktes (3) des Kochfeldes (1) eine Aussparung (4) des Kochfeldes (1) aufweist, die - zur Steuerung der Richtung (27) der Kochdunst-Absaugung in Abhängigkeit von der Richtung der jeweils Kochdunst erzeugenden Kochstelle (2) sowie zur Einsparung der für die Vorrichtung (5) zum Abzug von Kochdünsten aufzubringenden Lüfter-Energie - ein oder mehrere sektorartige, reversibel verschließbare und öffenbare Verschlusselemente (26) umfasst;
Figur 9 eine schematische Draufsicht auf ein erfindungsgemäßes Kochfeld (1), dessen zentrale Aussparung (4) einen Lamellenverschluss (30) trägt;
Figur 10 einen schematischen Querschnitt eines erfindungsgemäßen Kochfeldes (1) entlang der in Figur 9 dargestellten Linie B-B, wobei die zentrale Aussparung (4) des Kochfeldes (1) mittels eines knapp oberhalb der Ebene des Kochfeldes (1) vorgesehenen Lamellenverschlusses (30) mit schwenkbaren Lamellen (31) reversibel verschließbar ist;
Figur 11 einen schematischen Querschnitt eines erfindungsgemäßen Kochfeldes (1) entlang der in Figur 9 dargestellten Linie B-B, wobei die zentrale Aussparung (4) des Kochfeldes (1) mittels eines knapp unterhalb der Ebene des Kochfeldes (1) vorgesehenen Lamellenverschlusses (30) mit schwenkbaren Lamellen (31) reversibel verschließbar ist;
Figur 12 eine schematische, perspektivische Ansicht von schräg oben eines erfindungsgemäßen Kochfeldes (1) mit einer zentralen Aussparung (4) des Kochfeldes (1), wobei das Kochfeld (1) in Form einer Montageeinheit mit einer an der Unterseite (35) des Kochfeldes (1) vorgesehenen Vorrichtung (36) zum Betreiben des Kochfeldes (1) und zum nach unten gerichteten Abzug von Kochdünsten ausgebildet ist;
Figur 13 eine schematische, perspektivische Ansicht von schräg des in Figur 12 dargestellten erfindungsgemäßen Kochfeldes (1) mit einer zentralen Aussparung (4) des Kochfeldes (1), wobei das Kochfeld (1) in Form einer Montageeinheit mit einer an der Unterseite (35) des Kochfeldes (1) vorgesehenen Vorrichtung (36) zum Betreiben des Kochfeldes (1) und zum nach unten gerichteten Abzug von Kochdünsten ausgebildet ist;
Figur 14 einen schematischen Längsschnitt entlang der Linie A-A der in Figur 15 dargestellten Montageeinheit aus einem Kochfeld (1) und einer Vorrichtung (36) zum Betreiben des Kochfeldes (1) und zum nach unten gerichteten Abzug von Kochdünsten;
Figur 15 eine schematische Draufsicht auf eine erfindungsgemäße Montageeinheit aus einem Kochfeld (1) und einer Vorrichtung (36) zum Betreiben des Kochfeldes (1) und zum nach unten gerichteten Abzug von Kochdünsten, wobei zur Verbesserung der Klarheit der Darstellung das Kochfeld (1) abgenommen ist; Figur 16 einen schematischen Längsschnitt entlang der Linie B-B der in Figur 15 dargestellten Montageeinheit aus einem Kochfeld (1) und einer Vorrichtung (36) zum Betreiben des Kochfeldes (1) und zum nach unten gerichteten Abzug von Kochdünsten;
Figur 17 eine schematische Ansicht eines hohlzylindrischen Fettfilters (6), welcher lediglich mit einem einzigen Abluft-Lüfter (38) in Verbindung steht;
Figur 18 eine schematische Ansicht eines hohlzylindrischen Fettfilters (6), welcher mit zwei einander gegenüberliegenden Abluft-Lüftern (38) in Verbindung steht.

Die vorliegende Erfindung betrifft demnach ein Kochfeld (1) mit einer oder mit mehreren Kochstellen (2), welches - in einer Draufsicht - lediglich in dem Bereich (25) um seinen geometrischen Flächenschwerpunkt (3) herum - nicht jedoch in seinen Randbereichen - eine oder mehrere Aussparungen (4) aufweist. Diese Aussparungen (4) stehen in der Regel mit einer oder mit mehreren Vorrichtungen (5) zum Abzug von Kochdünsten in Verbindung, wobei diese Vorrichtungen (5) zum Abzug von Kochdünsten die über dem oder über den Kochstellen (2) entstandenen und entstehenden Kochdünste in vertikal unterhalb des Kochfeldes (1) weisender Richtung nach unten abziehen.

Im Allgemeinen kann der Durchmesser (28) des Bereiches (25), für die eine oder für die mehreren Aussparungen (4), um den geometrischen Flächenschwerpunkt (3) des Kochfeldes (1) im Bereich von 10 % bis 90 % der Gesamt-Breite (29) des Kochfeldes (1), vorzugsweise im Bereich von 15 % bis 85 %, insbesondere im Bereich von 20 % bis 80 % der Gesamtbreite (29) des Kochfeldes (1) liegen. Vorzugsweise kann die Form der einen oder der mehreren Aussparungen (4) - in einer Draufsicht - rund oder oval oder quadratisch oder rechteckig oder polygonal oder sternförmig sein. Die Fläche der Aussparung (4) des Kochfeldes (5) kann beispielsweise in dem Bereich von 50 cm² bis 500 cm², vorzugsweise in dem Bereich von 60 cm² bis 400 cm², insbesondere in dem Bereich von 70 cm² bis 300 cm², liegen. Vorzugsweise kann jede Aussparung (4) des Kochfeldes (1) reversibel manuell und/oder mittels eines elektrischen oder pneumatischen Antriebes, ganzflächig oder sektorweise, verschließbar und öffenbar sein.

Gemäß den Figuren 3, 5, 6 und 7 kann in jede Aussparung (4) des Kochfeldes (1) ein ein- oder mehrteiliger Fettfilter-Einsatz (6) einsetzbar sein. Dieser Fettfilter-Einsatz (6) ist in der Regel seitlich und/oder unten von einem Abluftkanal (9) umfasst. Vorzugsweise steht der Fettfilter-Einsatz (6) mit dem Randbereich der Aussparung (4) des Kochfeldes (1) dicht in Verbindung.
Der Fettfilter-Einsatz (6) kann beispielsweise im Querschnitt in der Form eines Buchstabens U (siehe Figuren 2, 3, 6 und 7) ausgebildet sein. Alternativ hierzu kann der Fettfilter-Einsatz (6) - zur Vergrößerung der Filterfläche und Reduzierung der Strömungsgeschwindigkeit und damit zur Verbesserung der Wirkung des Fettfilter-Einsatzes (6) - beispielsweise in der Form eines Buchstabens U mit sackförmiger oder mützenförmiger Aufweitung (17) (siehe Figur 5) seines unteren Bereiches zur Seite und/oder in stromabwärtiger Richtung, ausgebildet sein. Im Allgemeinen kann der Fettfilter-Einsatz (6) in seinen Wand-Bereichen Absaug-Öffnungen (7) mit darin integrierten Fettfiltern (8) aufweisen oder - zu- mindest bereichsweise - in der Art eines gas-permeablen Fettfilters (6) ausgebildet sein.

Wie insbesondere der Figur 2 zu entnehmen ist, kann der Fettfilter-Einsatz (6) in seinem Boden-Bereich in Form einer Auffangschale (10) - zum Auffangen von in die Aussparung (4) des Kochfeldes (1) eingetretener Flüssigkeit (11) - ausgebildet sein. Alternativ hierzu können - wie in den Figuren 3, 4, 5, 6, und 7 dargestellt - sowohl die seitlichen Wände des Fettfilter-Einsatzes (6) als auch dessen Boden für Kochdünste durchlässig sein.
Zur Verhinderung des Vordringens von durch die zentrale Aussparung (4) des Kochfeldes (1) eingedrungener Flüssigkeit (11) in stromabwärtige Abschnitte des Abluftkanales (9) kann - unmittelbar stromabwärts hinter der zentralen Aussparung (4) - auf der Unterseite (12) des Abluftkanales (9) eine über das Niveau der Unterseite (12) des Abluftkanales (9) erhabene Flüssigkeits-Sperre (13) vorgesehen sein.
Ein besonderer Vorteil der erfindungsgemäßen Vorrichtung besteht dann darin, dass das unterhalb der zentralen Aussparung (4) des Kochfeldes (1) vorgesehene - von der Flüssigkeits-Sperre (13) stromabwärts und von den Wänden (14) des Abluftkanales (9) im übrigen begrenzte - Flüssigkeits-Auffang-Becken (15) durch die zentrale Aussparung (4) des Kochfeldes (1) manuell trockenlegbar und reinigbar ist.

Gemäß Figur 4 kann der Fettfilter-Einsatz (6) beispielsweise in Form einer den Querschnitt des Abluftkanales (9) überdeckenden und schrägstehend unterhalb der zentralen Aussparung (4) des Kochfeldes - oder knapp stromabwärts hiervon - vorgesehenen Fettfilter-Platte (16) ausgebildet sein.

Gemäß Figur 6 kann die zentrale Aussparung (4) des Kochfeldes (1) beispielsweise mittels eines in vertikaler Richtung zu Öffnungszwecken und Verschließzwecken reversibel verstellbaren, deckelförmigen Verschließ-Elementes (18) - zum Geruchsverschluss - ganzflächig verschließbar sein.
In diesem Falle können an der Unterseite des Verschließ-Elementes (18) zwei oder mehrere flexible Federbeine (19) mit Einrast-Rillen (20) zum Einrasten von Vorsprüngen (21) des Fettfilter-Einsatzes (6), des Abluftkanales (9) oder der zentralen Aussparung (4) vorgesehen sein.

Alternativ hierzu können an der Unterseite des Verschließ-Elementes (18) zwei oder mehrere starre Beine (19) mit Einrast-Rillen (20) zum Einrasten von federnden Vorsprüngen (21) des Fettfilter-Einsatzes (6), des Abluftkanales (9) oder der zentralen Aussparung (4) vorgesehen sein.

Wie in Figur 7 dargestellt, kann die zentrale Aussparung (4) des Kochfeldes (1) mittels eines in vertikaler Richtung zu Öffnungszwecken und zu Verschließzwecken reversibel verstellbaren, im Querschnitt Y- oder V-förmigen Verschließ-Elemente (22) verschließbar sein.
In diesem Falle können die Unterseiten dieses Y- oder V-förmigen Verschließ-Elementes (22) als strömungsoptimierende Strömungsleitflächen für die abzusaugenden Kochdünste dienen. Vorzugsweise kann das Y- oder V-förmige Verschließ-Element (22) mittels einer Exzenter-Scheibe oder eines Hebel-Mechanismus oder eines Gewindes (23) vertikal reversibel verstellbar sein.

Wie aus Figur 8 hervorgeht, kann die in dem Bereich (25) um den geometrischen Flächenschwerpunkt (3) des Kochfeldes (1) befindliche Aussparung (4) des Kochfeldes (1) - zur Steuerung der Richtung (27) der Kochdunst-Absaugung in Abhängigkeit von der Richtung der jeweils Kochdunst erzeugenden, jeweils aktiven Kochstelle (2) sowie zur Einsparung der für die Vorrichtung (5) zum Abzug von Kochdünsten aufzubringenden Lüfter-Energie - ein oder mehrere sektorartige, reversibel verschließbare und öffenbare Verschlusselemente (26) umfassen. Diese Verschlusselemente (26) können beispielsweise manuell und/oder elektrisch reversibel öffenbar und verschließbar sein.

Wie aus den Figuren 1 bis 8 hervorgeht, kann der Rand der zentralen Aussparung (4) des Kochfeldes (1) - als Überlaufschutz - einen die Ebene des Kochfeldes (1) nach oben überragenden, umlaufenden und von dem Abluftkanal-Anschluss und/oder von der Fettfilter-Einsatz-Einhängeeinrichtung gebildeten Überwurf (24) tragen.

Die Figuren 9, 10 und 11 zeigen, dass die eine oder die mehreren zentralen Aussparungen (4) des Kochfeldes (1) zur Strömungsoptimierung jeweils einen oder mehrere Lamellenverschlüsse (30) aufweisen können. Dieser Lamellenverschluss (30) ist insbesondere für eine horizontale - und gegebenenfalls auch für eine vertikale - Ausrichtung der Kochdunst-Ansaugströmung (27) in Richtung des oder der jeweils aktiven Kochstellen (2) vorteilhaft.
In der Regel umfasst jeder Lamellenverschluss (30) jeweils eine oder mehrere Lamellen (31), deren Längsachsen (32) vorzugsweise horizontal ausgerichtet sind.
In besonders bevorzugten Ausführungsformen des erfindungsgemäßen Kochfeldes (1) kann - insbesondere zur vertikalen Ausrichtung der Kochdunst-Ansaugströmung (27) und damit zur Anpassung an die vertikale Höhe des verwendeten Kochgeschirres - jede Lamelle (31) um eine horizontale Schwenkachse (33) in einem Winkel α reversibel hin- und herschwenkbar sein, welcher beispielsweise in einem Bereich von 0° bis 180°, vorzugsweise in einem Bereich von 0° bis 110°, insbesondere in einem Bereich von 0° bis 90°, liegt. Insbesondere für eine horizontale Ausrichtung der Kochdunst-Ansaugströmung (27) in Richtung des oder der jeweils aktiven Kochstellen (2) kann der Lamellenverschluss (30) beispielsweise um seine Hochachse (34) in einem Winkel β reversibel drehbar sein. Dieser Winkel β kann beispielsweise ohne Begrenzung in dem Bereich von 0° bis 360° liegen. Wie insbesondere Figur 10 zu entnehmen ist, kann die Ebene des Lamellenverschlusses (30) knapp oberhalb der Ebene des Kochfeldes (1) liegen. Alternativ hierzu kann die Ebene des Lamellenverschlusses (30) etwa auf der vertikalen Höhe des Kochfeldes (1) liegen. Gemäß Figur 11 kann die Ebene des Lamellenverschlusses (30) jedoch auch unterhalb des Kochfeldes (1) vorgesehen sein. In besonders bevorzugten Ausführungsformen des erfindungsgemäßen Kochfeldes (1) kann der Lamellenverschluss (30) - zu Reinigungszwecken - von der zentralen Aussparung (4) des Kochfeldes (1) abnehmbar sein.

Gegenstand der vorliegenden Erfindung ist darüber hinaus ein Kochfeld (1) mit einer zentralen Aussparung (4), welches in Form einer Montageeinheit mit einer an seiner Unterseite (35) angebrachten Vorrichtung (36) zum Betreiben des Kochfeldes (1) und zum Abzug von Kochdünsten nach unten ausgebildet ist und in eine korrespondierend zu ihren Abmessungen ausgebildete Aussparung der Küchen-Arbeitsplatte (54) schnell und einfach einsetzbar ist.

Insbesondere in den Figuren 12 bis 16 ist dargestellt, dass die Vorrichtung (36) - in vertikaler Richtung nach unten nacheinander folgend - an der Unterseite (35) des Kochfeldes (1) ein Gehäuse (44) für die Beheizungs- oder Kochfeldbeheizung- und Steuerungs-Elektronik, ein Lüfter-Gehäuse (48) für zwei oder mehrere Radial-Lüfter (38) und eine oder mehrere Kochdunst-Ansaugkammern (39) - zur horizontalen, nach außen gerichteten Kochdunst-Weiterleitung sowie zur Bereitstellung des Kochdunst-Stromes für eine vertikal nach oben gerichtete Ansaugung durch die in dem vertikal höher liegenden Lüfter-Gehäuse (48) vorgesehenen Radial-Lüfter (38) - umfasst.

Ein besonderer Vorteil dieses erfindungsgemäß ausgestalteten Kochfeldes (1) besteht darin, dass der Abstand (40) zwischen der Unterseite (35) des Kochfeldes (1) einerseits und der Unterseite des Bodens (42) der Kochdunst-Ansaugkammern (39) andererseits in einem Bereich von lediglich 110 mm bis 260 mm, vorzugsweise in einem Bereich von 140 mm bis 230 mm, insbesondere in einem Bereich von 150 mm bis 200 mm, liegt.

Wie insbesondere den Figuren 14, 15 und 16 zu entnehmen ist, kann bei diesem in Form einer Montageeinheit mit einer Vorrichtung (36) ausgebildeten Kochfeld (1) beispielsweise stromabwärts von der zentralen Aussparung (4) des Kochfeldes (1) eine vertikal nach unten ausgerichtete, rohrförmige Abluft-Leitung (50) vorgesehen sein.
In der Regel kann stromabwärts nachfolgend von der Abluft-Leitung (50) ein hohlzylindrischer Fettfilter (6) reversibel - nach oben zu Reinigungszwecken durch die zentrale Aussparung (4) des Kochfeldes (1) herausnehmbar - vorgesehen sein.
Im Allgemeinen kann der obere Randbereich (51) des hohlzylindrischen Fettfilters (6) an der Innenwand des unteren Abschnittes (52) der rohrförmigen Abluft-Leitung (50) dicht anliegen. Der untere Randbereich (53) des hohlzylindrischen Fettfilters (6) kann den unteren Abschnitt (52) der rohrförmigen Abluft-Leitung (50) vertikal nach unten ausgerichtet überragen.
In bevorzugten Ausführungsformen des erfindungsgemäßen, in Form einer Montageeinheit mit einer Vorrichtung (36) ausgebildeten Kochfeldes (1) können stromabwärts von dem hohlzylindrischen Fettfilter (6) nachfolgend und seitlich horizontal außenliegend von diesem zwei oder mehrere tiefliegende KochdunstAnsaugkammern (39) zur horizontalen, nach außen gerichteten Abführung von durch den Fettfilter (6) hindurchgetretenen Kochdünsten (63) vorgesehen sein.

Insbesondere die Figuren 14 und 16 zeigen, dass in den Mittenbereichen (59) der vertikal oben liegenden Decken (60) der Kochdunst-Ansaugkammern (39) zwei oder mehrere Aussparungen (61) - für die von unten nach oben gerichtete Hindurchführung der Kochdünste (63) zu den stromabwärts von den Aussparungen (61) vorgesehenen Radial-Lüftern (38) - vorgesehen sein können.

Wie insbesondere den Figuren 14 und 16 zu entnehmen ist, können die Radiallüfter-Motoren (56) zentriert über den zu ihnen gehörenden Aussparungen (61) in den Mittenbereichen (59) der Decken (60) der Kochdunst-Ansaugkammern (39), an der Unterseite (45) des Gehäuses (44) für die Beheizungs- oder Kochfeldbeheizung- und Steuerungs-Elektronik, angebracht sein.
In dem Gehäuse (44) für die Beheizungs- oder Kochfeldbeheizung- und Steuerungselektronik können unter anderem beispielsweise die Kochfeld-Heizelemente (37), die Leistungs-Elektronik (55) für die Lüfter-Motoren (56) und Touch-Control-Bedienungselemente (57) enthalten sein (siehe Figur 12). An der Unterseite des Gehäuses (44) für die Beheizungs- oder Kochfeldbeheizung- und Steuerungs-Elektronik kann unter anderem beispielsweise ein Geräte-Netzanschluss (58) vorgesehen sein (siehe Figur 13).
Insbesondere die Figuren 14 und 16 zeigen, dass die Drehachsen (62) der Radiallüfter-Motoren (56) vertikal ausgerichtet sein können und dass die von dem rotierenden Lüfterrad (65) vertikal nach oben ansaugend erfassten Kochdünste (63) in das oberhalb der jeweiligen Ansaug-Kammer (39) vorgesehene Lüfter-Gehäuse (48) transportiert werden können.

Wie aus Figur 15 hervorgeht, kann das Lüfter-Gehäuse (48) - in der Draufsicht - einen spiralförmigen Aufbau mit einer stromaufwärts befindlichen Führungskammer (66) und einer stromabwärts nachfolgenden Ausblaskammer (67) aufweisen. Gemäß den Figur 15 kann stromabwärts von den Ausblaskammern (67) ein sämtliche Ausblas-Kammern (67) der Radial-Lüfter (38) anschließender Raum (68) zur Aufteilung und Ausrichtung der Kochdunst-Ausblasströme (69) vorgesehen sein. Dieser Raum (68) kann beispielsweise zwei oder mehrere Luftleitflächen (70) aufweisen. Diese Luftleitflächen (70) können vorzugsweise derart angeordnet und geformt sein, dass der stromabwärts von dem Aufteilungs-Raum (68) vorgesehene Geruchsfilter (71) - in Bezug auf seine Gesamtfläche - gleichmäßig von den Kochdunst-Ausblasströmen (69) angeblasen wird.

Wie aus Figur 15 ersichtlich, kann stromabwärts von dem Geruchsfilter (71) ein in horizontaler und/oder in vertikaler Richtung flexibler Faltenbalg (72) zum flexiblen und vibrations- und geräusch-entkoppelten Anschluss an einen stromabwärts nachfolgenden Abluftkanal oder Küchenkorpus vorgesehen sein.

In besonders bevorzugten Ausführungsformen des erfindungsgemäßen, in Form einer Montageeinheit mit einer Vorrichtung (36) ausgebildeten Kochfeldes (1) kann der Kochdunst (63) den hohlzylindrischen Fettfilter-Einsatz (6) mit einer Geschwindigkeit in dem Bereich von 1,0 m/sec bis 4,5 m/sec, vorzugsweise in dem Bereich von 1,15 m/sec bis 4,25 m/sec, insbesondere in dem Bereich von 1,75 m/sec bis 4,0 m/sec, durchströmen. In bevorzugten Ausführungsformen des erfindungsgemäßen, in Form einer Montageeinheit mit einer Vorrichtung (36) ausgebildeten Kochfeldes (1) kann der Kochdunst (63) den Geruchsfilter (71) mit einer Geschwindigkeit in dem Bereich von 0,5 m/sec bis 3,0 m/sec, vorzugsweise in dem Bereich von 0,7 m/sec bis 2,7 m/sec, insbesondere in dem Bereich von 1,0 m/sec bis 2,5 m/sec, durchströmen.

In der Regel kann der Abstand (43) zwischen der Unterseite (35) des Kochfeldes (1) einerseits und der Unterseite (45) des Gehäuses (44) für die Beheizungs- oder Kochfeldbeheizung- und Steuerungs-Elektronik andererseits in einem Bereich von 45 mm bis 80 mm liegen. Im Allgemeinen kann der Abstand (46) zwischen der Unterseite (45) des Gehäuses (44) für die Beheizungs- oder Koch-feldbeheizung- und Steuerungs-Elektronik einerseits und der Unterseite (47) des Lüfter-Gehäuses (48) andererseits in einem Bereich von 60 mm bis 100 mm liegen. Der Abstand (49) zwischen der Unterseite (47) des Lüfter-Gehäuses (48) einerseits und der Unterseite des Bodens (42) der Kochdunst-Ansaugkammer (39) andererseits kann beispielsweise in einem Bereich von 45 mm bis 80 mm liegen.

Wie besonders aus Figur 15 ersichtlich, können - in einer Draufsicht - zwei Radial-Lüfter (38) in dem Lüfter-Gehäuse (48) beidseitig von der stromabwärts von der zentralen Kochfeld-Aussparung (4) vorgesehenen, rohrförmigen Abluft-Leitung (50) positioniert sein. Vorzugsweise sind dann die Drehrichtungen (73) der beiden Lüfterräder (65) dieser beiden Radial-Lüfter (38) zueinander entgegengesetzt: Gemäß Figur 15 kann - in einer Draufsicht - das linke Lüfterrad (65) entgegen dem Uhrzeigersinn rotativ antreibbar sein, während - in einer Draufsicht - das rechte Lüfterrad (65) dann im Uhrzeigersinn rotativ antreibbar ist. In diesem Falle können die beiden Ausblaskammern (67) der beiden Radial-Lüfter (38) zu der zentralen Abluft-Leitung (50) benachbart sein.
Die gegenläufige Ausrichtung der Drehrichtungen (73) gemäß Figur 15 führt zu dem Vorteil, dass die beiden Kochdunst-Ausblasströme (69) den stromabwärts von dem Raum (68) zur Aufteilung und Ausrichtung der Ausblasströme (69) vorgesehenen Geruchsfilter (71) mittelbar über Luftleitflächen (70) oder unmittelbar gleichmäßig anströmen.

Insbesondere Figur 14 zeigt, dass - in einer Draufsicht - der im Inneren des hohlzylindrischen Fettfilters (6) befindliche zentrale Boden-Bereich (74) zumindest gegenüber den beidseitig von diesem zentralen Boden-Bereich (74) vorgesehenen seitlichen Böden (42) der beiden Ansaugkammern (39) unter Ausbildung eines Anschlages (75) für den unteren Randbereich (53) des hohlzylindrischen Fettfilters (6) zumindest etwas abgesenkt sein kann. Ferner kann der zentrale Boden-Bereich (74) - zum Sammeln und Auffangen von übergelaufener Flüssigkeit - zu einer zentralen oder randwärtigen Absenkung (76) geneigt ausgebildet sein. In diesem Falle besteht eine besonders bedienerfreundliche Zugriffsmöglichkeit auf den zentralen Boden-Bereich (74) zu Reinigungszwecken.

Zusammenfassend ist festzustellen, dass im Rahmen der vorliegenden Erfindung ein Kochfeld mit einer Einrichtung zum Abzug von Kochdünsten in vertikal unterhalb der Ebene des Kochfeldes liegender Richtung bereitgestellt wird.
Bei der erfindungsgemäßen Vorrichtung wird erstmals eine Kochdunst-Abzugseinrichtung mit einem Kochfeld zu einem Bauteil kombiniert, wodurch sich besonders niedrige Herstellungs- und Montagekosten ergeben.

Da das erfindungsgemäße Kochfeld (1) im Bereich seines geometrischen Flächenschwerpunktes (3) eine in der Draufsicht runde oder ovale oder quadratische Aussparung (4) für eine Vorrichtung (5) zum Abzug von Kochdünsten in vertikal unterhalb des Kochfeldes (1) weisender Richtung nach unten aufweist, können nun erstmals die auf beiden Seiten und rückwärtig von dem Kochfeld befindlichen Flächen auf der das Kochfeld tragenden Arbeitsplatte für Abstellzwecke oder ähnliches uneingeschränkt genutzt werden.

Da die Vorrichtung (5) zum Abzug von Kochdünsten nunmehr im Bereich des geometrischen Flächenschwerpunktes (3) des Kochfeldes (1) zentral vorgesehen ist, wirken auf der gesamten Fläche des Kochfeldes (1) ausreichend starke und sich nicht gegeneinander aufhebende Absaug-Strömungen. Hierdurch werden sowohl im zentralen Bereich des Kochfeldes als auch in dessen Randbereichen ein Aufsteigen und Ausbreiten von Kochdünsten sicher vermieden.
Besondere Vorteile des erfindungsgemäßen Kochfeldes (1) sind ferner darin zu sehen, dass dessen Herstellungs-, Montage-, Wartungs- und Betriebskosten besonders gering sind.
Vorteilhaft im Falle des erfindungsgemäßen Kochfeldes (1) ist außerdem, dass die für die Absaugung eingesetzte elektrische Energie besonders effizient genutzt wird, weshalb der Wirkungsgrad des erfindungsgemäßen Kochfeldes (1) besonders groß ist.
Ein weiterer Vorteil des erfindungsgemäßen Kochfeldes (1) liegt darin, dass die Geräuschentwicklung auch während des Kochdunst-Absaug-Betriebes sehr gering ist.
Bezüglich des erfindungsgemäßen, in Form einer Montageeinheit mit einer Vorrichtung (36) ausgebildeten Kochfeldes (1) kann zusammenfassend festgestellt werden, dass dessen Bauhöhe besonders gering ist, wodurch der im Küchenkorpus ungehindert nutzbare Raum ausgeprägt ist.
Von besonderem Vorteil des erfindungsgemäßen, in Form einer Montageeinheit mit einer Vorrichtung (36) ausgebildeten Kochfeldes (1) ist ferner dessen Kompaktheit und die Tatsache, dass es im Werk vollständig vormontiert werden kann. Dadurch sind der Planungs- und Montageaufwand besonders gering. Schließlich muss die komplett vormontierte, kompakte Montageeinheit nur mehr in eine Aussparung der Arbeitsplatte eingesetzt werden, wodurch sich eine besonders schnelle, einfache und kostengünstige Montage ergibt.

Durch das Vorsehen von zwei oder mehreren, zueinander gegenüberliegenden Radial-Lüftern (38) stromabwärts von dem hohlzylindrischen Fettfilter (6) - gemäß den Figuren 17 und 18 - ergibt sich eine deutlich vergrößerte Wirkfläche des Fettfilters (6) und eine Erhöhung des Durchsatzvolumens unter Verbesserung des Fett-Abscheidegrades sowie unter Ausbildung eines besonders niedrigen Druckverlustes an der größeren, effektiv wirksamen Fettfilterfläche (6). Dies führt zu dem Vorteil, dass die Lüfter-Motoren (56) der Radial-Lüfter (38) besonders klein, energiesparend, energieeffizient und leise ausgebildet sein können. Außerdem kann die Drehzahl der Lüfter-Motoren (56) geringer gewählt werden, weshalb die erfindungsgemäß eingesetzten Radial-Lüfter (38) besonders leise, vibrationsarm und energieeffizient arbeiten.

Ein besonderer Vorteil des erfindungsgemäßen, in Form einer Montageeinheit mit einer Vorrichtung (36) ausgebildeten Kochfeldes (1) besteht darin, dass sie einen effektiven Schutz vor und Unempfindlichkeit gegenüber übergelaufener, durch die zentrale Aussparung (4) eingedrungene Flüssigkeit - bis zu einem Volumen von 5 l- bietet. Denn durch die Aufhängung der Lüfter-Motoren (56) an dem Boden (45) des Gehäuses (44) für die Beheizungs- oder Kochfeldbeheizung- und Steuerungselektronik steht grundsätzlich das wannenartige Volumen der tiefstliegenden Kochdunst-Ansaugkammer (39) zur Aufnahme von Überlauf-Flüssigkeit unter Ausschluss einer Gefährdung der Lüfter-Motoren (56) zur Verfügung.

## Patentansprüche

1. Kochfeld (1) mit einer oder mit mehreren Kochstellen (2), welches - in einer Draufsicht - lediglich in dem Bereich (25) um seinen geometrischen Flächenschwerpunkt (3) herum eine oder mehrere Aussparungen (4) aufweist und mit einer oder mit mehreren Vorrichtungen (5) zum Abzug von Kochdünsten, wobei diese Vorrichtungen (5) zum Abzug von Kochdünsten die über dem oder über den Kochstellen (2) entstandenen und entstehenden Kochdünste in vertikal unterhalb des Kochfeldes (1) weisender Richtung nach unten abziehen und mit einer an der Unterseite (35) des Kochfeldes (1) vorgesehenen und mit dem Kochfeld (1) eine Montageeinheit bildenden Vorrichtung (36) zum Betreiben des Kochfeldes (1) und zum Abzug von Kochdünsten nach unten, **dadurch gekennzeichnet dass** diese Vorrichtung (36)- in vertikaler Richtung nach unten nacheinander folgend - an der Unterseite (35) des Kochfeldes (1) ein Gehäuse (44) für die Beheizungs- oder Kochfeldbeheizung- und Steuerungs-Elektronik, ein Lüfter-Gehäuse (48) für zwei oder mehrere Radial-Lüfter (38) und eine oder mehrere Kochdunst-AnsaugKammern (39) - zur horizontalen, nach außen gerichteten Kochdunst-Weiterleitung sowie zur Bereitstellung des Kochdunst-Stromes für eine vertikal nach oben gerichtete Ansaugung durch die in dem vertikal höher liegenden Lüfter-Gehäuse (48) vorgesehenen Radial-Lüfter (38) - umfasst.

2. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach Anspruch 1, **dadurch gekennzeichnet, dass** der Durchmesser (28) des Bereiches (25) für die eine oder für die mehreren Aussparungen (4) um den geometrischen Flächenschwerpunkt (3) des Kochfeldes (1) im Bereich von 10 % bis 90 % der Gesamt-Breite (29) des Kochfeldes (1) liegt, wobei die Form der einen oder der mehreren Aussparungen (4) - in einer Draufsicht - rund oder oval oder quadratisch oder rechteckig oder polygonal oder sternförmig ist und wobei die Fläche der Aussparung (4) des Kochfeldes (5) in dem Bereich von 50 cm² bis 500 cm² liegen und wobei jede Aussparung (4) des Kochfeldes (1) reversibel manuell und/oder mittels eines elektrischen oder pneumatischen Antriebes, ganzflächig oder sektorweise, verschließbar und offenbar ist.

3. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der vorhergehenden Ansprüche, **dadurch gekennzeichnet, dass** in jede Aussparung (4) des Kochfeldes (1) ein ein- oder mehrteiliger Fettfilter-Einsatz (6) einsetzbar ist, welcher seitlich und/oder unten von einem Abluftkanal (9) umfasst ist, wobei der Fettfilter-Einsatz (6) mit dem Randbereich der Aussparung (4) des Kochfeldes (1) dicht in Verbindung steht und im Querschnitt in der Form eines Buchstabens U oder - zur Vergrößerung der Filterfläche und Reduzierung der Strömungsgeschwindigkeit und damit zur Verbesserung der Wirkung des Fettfilter-Einsatzes (6) - in der Form eines Buchstabens U mit sackförmiger oder mützenförmiger Aufweitung (17) seines unteren Bereiches zur Seite und/oder in stromabwärtiger Richtung, ausgebildet ist wobei der Fettfilter-Einsatz (6) in seinen Wand-Bereichen Absaug-Öffnungen (7) mit Fettfiltern (8) aufweist oder -zumindest bereichsweise - in der Art eines gas-permeablen Fettfilters ausgebildet ist.

4. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der vorhergehenden Ansprüche, **dadurch gekennzeichnet, dass** der Fettfilter-Einsatz (6) in seinem Boden-Bereich in Form einer Auffangschale (10) - zum Auffangen von in die Aussparung (4) des Kochfeldes (1) eingetretener Flüssigkeit (11) - ausgebildet ist.

5. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der vorhergehenden Ansprüche, **dadurch gekennzeichnet, dass** sowohl die seitlichen Wände des Fettfilter-Einsatzes (6) als auch dessen Boden für Kochdünste durchlässig sind und dass - unmittelbar stromabwärts hinter der zentralen Aussparung (4) - auf der Unterseite (12) des Abluftkanales (9) eine über das Niveau der Unterseite (12) des Abluftkanales (9) erhabene Flüssigkeits-Sperre (13) - zur Verhinderung des Vordringens von durch die zentrale Aussparung (4) des Kochfeldes (1) eingeströmter Flüssigkeit (11) in stromabwärtige Abschnitte des Abluftkanales (9) - vorgesehen ist, wobei das unterhalb der zentralen Aussparung (4) des Kochfeldes (1) von der Flüssigkeits-Sperre (13) stromabwärts und von den Wänden (14) des Abluftkanales (9) im übrigen begrenzte Flüssigkeits-Auffang-Becken (15) durch die zentrale Aussparung (4) des Kochfeldes (1) manuell trockenlegbar und reinigbar ist.

6. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der Ansprüche 1 oder 2, **dadurch gekennzeichnet, dass** der Fettfilter-Einsatz (6) in Form einer den Querschnitt des Abluftkanales (9) überdeckenden und schrägstehend unterhalb der zentralen Aussparung (4) des Kochfeldes - oder knapp stromabwärts hiervon - vorgesehenen Fettfilter-Platte (16) ausgebildet ist.

7. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der vorhergehenden Ansprüche, **dadurch gekennzeichnet, dass** die zentrale Aussparung (4) des Kochfeldes (1) mittels eines in vertikaler Richtung zu Öffnungszwecken und Verschließzwecken reversibel verstellbaren, deckelförmigen Verschließ-Elementes (18) - zum Geruchsverschluss - ganzflächig verschließbar ist, wobei an der Unterseite des Verschließ-Elementes (18) zwei oder mehrere flexible Federbeine (19) mit Einrast-Rillen (20) zum Einrasten von Vorsprüngen (21) des Fettfilter-Einsatzes (6), des Abluftkanales (9) oder der zentralen Aussparung (4) vorgesehen sind oder wobei an der Unterseite des Verschließ-Elementes (18) zwei oder mehrere starre Beine (19) mit Einrast-Rillen (20) zum Einrasten von federnden Vorsprüngen (21) des Fettfilter-Einsatzes (6), des Abluftkanales (9) oder der zentralen Aussparung (4) vorgesehen sind.

8. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der vorhergehenden Ansprüche, **dadurch gekennzeichnet, dass** die zentrale Aussparung (4) des Kochfeldes (1) mittels eines in vertikaler Richtung zu Öffnungszwecken und zu Verschließzwecken reversibel verstellbaren, im Querschnitt Y- oder V-förmigen Verschließ-Elemente (22) verschließbar ist, wobei die Unterseiten dieses Y- oder V-förmigen Verschließ-Elementes (22) als strömungsoptimierende Strömungsleitflächen für die abzusaugenden Kochdünste dienen und das Y- oder V-förmige Verschließ-Element (22) mittels einer Exzenter-Scheibe oder eines Hebel-Mechanismus oder eines Gewindes (23) vertikal reversibel verstellbar sind.

9. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der vorhergehenden Ansprüche, **dadurch gekennzeichnet, dass** die in dem Bereich (25) um den geometrischen Flächenschwerpunkt (3) des Kochfeldes (1) befindliche Aussparung (4) des Kochfeldes (1) - zur Steuerung der Richtung (27) der Kochdunst-Absaugung in Abhängigkeit von der Richtung der jeweils Kochdunst erzeugenden Kochstelle (2) sowie zur Einsparung der für die Vorrichtung (5) zum Abzug von Kochdünsten aufzubringenden Lüfter-Energie - ein oder mehrere sektorartige, reversibel verschließbare und öffenbare Verschlusselemente (26) umfasst.

10. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der vorhergehenden Ansprüche, **dadurch gekennzeichnet, dass** die eine oder die mehreren zentralen Aussparungen (4) des Kochfeldes (1) jeweils einen oder mehrere Lamellenverschlüsse (30) aufweisen, wobei jeder Lamellenverschluss (30) jeweils eine oder mehrere Lamellen (31) umfasst, deren Längsachsen (32) horizontal ausgerichtet sind wobei jede Lamelle (31) um eine horizontale Schwenkachse (33) in einem Winkel α reversibel hin- und herschwenkbar ist, welcher in einem Bereich von 0° bis 180° liegt, wobei jeder Lamellenverschluss (30) um seine Hochachse (34) in einem Winkel β reversibel drehbar ist, welcher in einem Bereich von 0° bis 360° liegt wobei die Ebene des Lamellenverschlusses (30) knapp oberhalb der Ebene des Kochfeldes (1) oder auf vertikaler Höhe des Kochfeldes (1) oder unterhalb des Kochfeldes (1) vorgesehen ist und wobei der Lamellenverschluss - zu Reinigungszwecken - von der zentralen Aussparung (4) des Kochfeldes (1) abnehmbar ist.

11. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der Ansprüche 1 oder 2, **dadurch gekennzeichnet, dass** der Abstand (40) zwischen der Unterseite (35) des Kochfeldes (1) einerseits und der Unterseite des Bodens (42) der Kochdunst-Ansaugkammern (39) andererseits in einem Bereich von 110 mm bis 260 mm liegt.

12. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der Ansprüche 1, 2 oder 11, **dadurch gekennzeichnet, dass** stromabwärts von der zentralen Aussparung (4) des Kochfeldes (1) eine vertikal nach unten ausgerichtete, rohrförmige Abluft-Leitung (50) vorgesehen ist, wobei stromabwärts nachfolgend von der Abluft-Leitung (50) ein hohlzylindrischer Fettfilter (6) reversibel - nach oben herausnehmbar - vorgesehen ist, dessen oberer Randbereich (51) an der Innenwand des unteren Abschnittes (52) der rohrförmigen Abluft-Leitung (50) dicht anliegt und dessen unterer Randbereich (53) den unteren Abschnitt (52) der rohrförmigen Abluft-Leitung (50) vertikal nach unten ausgerichtet überragt, wobei stromabwärts von dem hohlzylindrischen Fettfilter (6) und seitlich horizontal außenliegend von diesem zwei oder mehrere tiefliegende Kochdunst-Ansaugkammern (39) zur horizontalen, nach außen gerichteten Abführung von durch den Fettfilter (6) hindurchgetretenen Kochdünsten (63) vorgesehen sind, wobei in den Mittenbereichen (59) der vertikal oben liegenden Decken (60) der Kochdunst-Ansaugkammern (39) zwei oder mehrere Aussparungen (61) - für die von unten nach oben gerichtete Hindurchführung der Kochdünste (63) zu den stromabwärts von den Aussparungen (61) vorgesehenen Radial-Lüftern (38) - vorgesehen sind, wobei der jeweilige Radiallüfter-Motor (56) zentriert über der zu ihm gehörenden Aussparung (61) im dem Mittenbereich (59) der Decke (60) der Kochdunst-Ansaugkammer (39), an der Unterseite (45) des Gehäuses (44) für die Beheizungs- oder Kochfeldbeheizung- und Steuerungs-Elektronik, angebracht ist, wobei die Drehachsen (62) der Radiallüfter-Motoren (56) vertikal ausgerichtet sind und die von dem rotierenden Lüfterrad (65) vertikal nach oben ansaugend erfassten Kochdünste (63) in das oberhalb der jeweiligen Ansaug-Kammer (39) vorgesehene Lüfter-Gehäuse (48) transportiert werden, wobei das Lüfter-Gehäuse (48) - in der.Draufsicht - einen spiralförmigen Aufbau mit einer stromaufwärtigen Führungskammer (66) und einer stromabwärts nachfolgenden Ausblaskammer (67) aufweist, wobei stromabwärts von den Ausblaskammern (67) ein sämtliche Ausblas-Kammern (67) der Radial-Lüfter (38) anschließender Raum (68) zur Aufteilung und Ausrichtung der Kochdunst-Ausblasströme (69) vorgesehen ist, der zwei oder mehrere Luftleitflächen (70) umfasst, welche derart angeordnet und geformt sind, dass der stromabwärts von dem Aufteilungs-Raum (68) vorgesehene Geruchsfilter (71) - in Bezug auf seine Gesamtfläche - gleichmäßig von den Kochdunst-Ausblasströmen (69) angeblasen wird und wobei stromabwärts von dem Geruchsfilter (71) ein in horizontaler und/oder in vertikaler Richtung flexibler Faltenbalg (72) zum flexiblen und vibrations- und geräusch-entkoppelten Anschluss an einen stromabwärts nachfolgenden Abluftkanal oder Küchenkorpus vorgesehen ist.

13. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der Ansprüche 1, 2, 11 oder 12, **dadurch gekennzeichnet, dass** der Kochdunst (63) den hohlzylindrischen Fettfilter-Einsatz (6) mit einer Geschwindigkeit in dem Bereich von 1,0 m/sec bis 4,5 m/sec durchströmt und der Kochdunst (63) den Geruchsfilter (71) mit einer Geschwindigkeit in dem Bereich von 0,5 m/sec bis 3,0 m/sec durchströmt, wobei der Abstand (43) zwischen der Unterseite (35) des Kochfeldes (1) einerseits und der Unterseite (45) des Gehäuses (44) für die Beheizungs- oder Kochfeldbeheizung- und Steuerungs-Elektronik andererseits in einem Bereich von 45 mm bis 80 mm liegt, der Abstand (46) zwischen der Unterseite (45) des Gehäuses (44) für die Beheizungs- oder Kochfeldbeheizung- und Steuerungs-Elektronik einerseits und der Unterseite (47) des Lüfter-Gehäuses (48) andererseits in einem Bereich von 60 mm bis 100 mm liegt und der Abstand (49) zwischen der Unterseite (47) des Lüfter-Gehäuses (48) einerseits und der Unterseite des Bodens (42) der Kochdunst-Ansaugkammer (39) andererseits in einem Bereich von 45 mm bis 80 mm liegt.

14. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der Ansprüche 1, 2, 11, 12 oder 13, **dadurch gekennzeichnet**, dass- in einer Draufsicht - zwei Radial-Lüfter (38) in dem Lüfter-Gehäuse (48) beidseitig von der stromabwärts von der zentralen Kochfeld-Aussparung (4) vorgesehenen, rohrförmigen Abluft-Leitung (50) positioniert sind, wobei die Drehrichtungen (73) der beiden Lüfterräder (65) dieser beiden Radial- Lüfter (38) zueinander entgegengesetzt sind, wobei - in einer Draufsicht - das linke Lüfterrad (65) entgegen dem Uhrzeigersinn rotativ antreibbar ist, während - in einer Draufsicht - das rechte Lüfterrad (65) im Uhrzeigersinn rotativ antreibbar ist, so dass die beiden Ausblaskammern (67) der beiden Radial-Lüfter (38) zu der zentralen Abluft-Leitung (50) benachbart sind und die beiden Kochdunst-Ausblasströme (69) den stromabwärts von dem Raum (68) zur Aufteilung und Ausrichtung der Ausblasströme (69) vorgesehenen Geruchsfilter (71) mittelbar über Luftleitflächen (70) oder unmittelbar gleichmäßig anströmen.

15. Kochfeld (1) mit einer Vorrichtung (5) zum Abzug von Kochdünsten und mit einer Vorrichtung (36) zum Betreiben des Kochfeldes (1) und zum Abzug von Kochdünsten nach unten nach einem der Ansprüche 1, 2, 11, 12, 13 oder 14, **dadurch gekennzeichnet, dass** - in einer Draufsicht - der im Inneren des hohlzylindrischen Fettfilters (6) befindliche zentrale Boden-Bereich (74) zumindest gegenüber den beidseitig von diesem zentralen Boden-Bereich (74) vorgesehenen seitlichen Böden (42) der beiden Ansaugkammern (39) unter Ausbildung eines Anschlages (75) für den unteren Randbereich (53) des hohlzylindrischen Fettfilters (6) zumindest etwas abgesenkt ist und dass der zentrale Boden-Bereich (74) - zum Sammeln und Auffangen von übergelaufener Flüssigkeit - zu einer zentralen oder randwärtigen Absenkung (76) geneigt ausgebildet ist.

## Claims

1. A cooktop (1), which comprises one or a plurality of cooking locations (2) and which - in a top view - encompasses one or a plurality of recesses (4) only in the area (25) around its geometric center of area (3), and comprising one or a plurality of devices (5) for extracting cooking fumes, wherein these devices (5) for extracting cooking fumes extract the cooking fumes, which are created and which will be created above the cooking location or above the cooking locations (2), downwards in a direction pointing vertically below the cooktop (1), and comprising a device (36), which is provided on the bottom side (35) of the cooktop (1) and which forms an assembly unit with the cooktop (1) for operating the cooktop (1) and for extracting cooking fumes downwards, **characterized in that** this device (36) - in vertical direction downwards successively - comprises a housing (44) on the bottom side (35) of the cooktop (1) for the heating or cooktop heating and control electronics, a fan housing (48) for two or a plurality of radial fans (38) and one or a plurality of cooking fume suction chambers (39) - for horizontal cooking fume transfer, which is directed outwards, as well as for providing the cooking fume flow for a suction, which is directed vertically upwards, through the radial fans (38), which are provided in the fan housing (48), which is located at a vertically higher point.

2. The cooktop (1) comprising a device (5) for extracting cooking fumes and comprising a device (36) for operating the cooktop (1) and for extracting cooking fumes downwards according to claim 1, **characterized in that** the diameter (28) of the area (25) for the one or for the plurality of recesses (4) around the geometric center of area (3) of the cooktop (1) lies in the range of between 10 % and 90 % of the total width (29) of the cooktop (1), wherein the shape of the one or of the plurality of recesses (4) - in a top view - is round or oval or square or rectangular or polygonal or star-shaped and wherein the surface of the recess (4) of the cooktop (5) lies in the range of between 50 cm² and 500 cm² and wherein each recess (4) of the cooktop (1) can be closed and opened reversibly manually and/or by means of an electrical or pneumatic drive, across the entire surface or in sections.

3. The cooktop (1) comprising a device (5) for extracting cooking fumes and comprising a device (36) for operating the cooktop (1) and for extracting cooking fumes downwards according to one of the preceding claims, **characterized in that** a one-part or multi-part grease filter (6), which is clasped laterally and/or on the bottom by an exhaust air duct (9), can be inserted into each recess (4) of the cooktop (1), wherein the grease filter insert (6) is in tight connection with the edge area of the recess (4) of the cooktop (1) and the cross section is embodied in the shape of a letter U or - for increasing the filter surface and reducing the flow speed and thus for improving the effect of the grease filter insert (6) - in the shape of a letter U comprising sack-shaped or cap-shaped expansion (17) of the lower area thereof towards the side and/or in downstream direction, wherein the grease filter insert (6) encompasses suction openings (7) comprising grease filters (8) in its wall areas or is embodied - at least in areas - in the manner of a gas-permeable grease filter.

4. The cooktop (1) comprising a device (5) for extracting cooking fumes and comprising a device (36) for operating the cooktop (1) and for extracting cooking fumes downwards according to one of the preceding claims, **characterized in that**, in its bottom area, the grease filter insert (6) is embodied in the shape of a catch pan (10) for catching liquid (11), which entered into the recess (4) of the cooktop (1).

5. The cooktop (1) comprising a device (5) for extracting cooking fumes and comprising a device (36) for operating the cooktop (1) and for extracting cooking fumes downwards according to one of the preceding claims, **characterized in that** the lateral walls of the grease filter insert (6) as well as the bottom thereof are permeable for cooking fumes and that provision is made - directly downstream behind the central recess (4) - on the bottom side (12) of the exhaust air duct (9) for a liquid stop (13), which is raised above the level of the bottom side (12) of the exhaust air duct (9) - for preventing liquid (11), which has streamed in through the central recess (4) of the cooktop (1), from advancing into downstream sections of the exhaust air duct (9), wherein the liquid catch basin (15), which is delimited by the liquid block (13) upstream below the central recess (4) of the cooktop (1) and, apart from that, by the walls (14) of the exhaust air duct (9), can be drained and cleaned manually through the central recess (4) of the cooktop (1).

6. The cooktop (1) comprising a device (5) for extracting cooking fumes and comprising a device (36) for operating the cooktop (1) and for extracting cooking fumes downwards according to one of claims 1 or 2, **characterized in that** the grease filter insert (6) is embodied in the shape of a grease filter plate (16), which covers the cross section of the exhaust air duct (9) and which is provided at an incline below the central recess (4) of the cooktop - or just downstream therefrom.

7. The cooktop (1) comprising a device (5) for extracting cooking fumes and comprising a device (36) for operating the cooktop (1) and for extracting cooking fumes downwards according to one of the preceding claims, **characterized in that** the central recess (4) of the cooktop (1) can be closed across the entire surface by means of a cover-shaped closing element (18), which is reversibly adjustable in vertical direction for opening purposes and closing purposes - to trap odor - wherein provision is made at the bottom side of the closing element (18) for two or a plurality of flexible spring legs (19) comprising locking notches (20) for locking in place projections (21) of the grease filter insert (6), of the exhaust air duct (9) or of the central recess (4) or wherein provision is made on the bottom side of the closing element (18) for two or a plurality of inflexible legs (19) comprising locking notches (20) for locking in place resilient projections (21) of the grease filter insert (6), of the exhaust air duct (9) or of the central recess (4).

8. The cooktop (1) comprising a device (5) for extracting cooking fumes and comprising a device (36) for operating the cooktop (1) and for extracting cooking fumes downwards according to one of the preceding claims, **characterized in that** the central recess (4) of the cooktop (1) can be closed by means of a closing element (22), which is reversibly adjustable in vertical direction for opening purposes and for closing purposes and which has a Y-shaped or V-shaped cross section, wherein the bottom sides of this Y-shaped or V-shaped closing element (22) serve as flow-optimizing flow guiding surfaces for the cooking fumes, which are to be extracted, and the Y-shaped or V-shaped closing element (22) can be adjusted in a vertically reversible manner by means of an eccentric disk or a lever mechanism or a thread (23).

9. The cooktop (1) comprising a device (5) for extracting cooking fumes and comprising a device (36) for operating the cooktop (1) and for extracting cooking fumes downwards according to one of the preceding claims, **characterized in that** - for controlling the direction (27) of the cooking fume extraction as a function of the direction of the respective cooking fume-generating cooking location (2) as well as for conserving the fan energy, which must be exerted for the device (5) for extracting cooking fumes - the recess (4) of the cooktop (1) located in the area (25) around the geometric center of area (3) of the cooktop (1) comprises one or a plurality of sector-like, reversibly closable and openable closing elements (26).

10. The cooktop (1) comprising a device (5) for extracting cooking fumes and comprising a device (36) for operating the cooktop (1) and for extracting cooking fumes downwards according to one of the preceding claims, **characterized in that** the one or the plurality of central recesses (4) of the cooktop (1) in each case encompass one or a plurality of lamella closures (30), wherein each lamella closure (30) in each case comprises one or a plurality of lamellae (31), the longitudinal axes (32) of which are oriented horizontally, wherein each lamella (31) can be pivoted back and forth in a reversible manner about a horizontal pivot axis (33) at an angle α, which lies in a range of between 0° and 180°, wherein each lamella closure (30) can be rotated in a reversible manner about its vertical axis (34) at an angle β, which lies in a range of between 0° and 360°, wherein the plane of the lamella closure (30) is provided just above the plane of the cooktop (1) or at vertical height of the cooktop (1) or below the cooktop (1) and wherein the lamella closure can be removed from the central recess (4) of the cooktop (1) - for cleaning purposes.

11. The cooktop (1) comprising a device (5) for extracting cooking fumes and comprising a device (36) for operating the cooktop (1) and for extracting cooking fumes downwards according to one of claims 1 or 2, **characterized in that** the distance (40) between the bottom side (35) of the cooktop (1) on the one side and the bottom side of the bottom (42) of the cooking fume suction chambers (39) on the other side lies in a range of between 110 mm and 260 mm.

12. The cooktop (1) comprising a device (5) for extracting cooking fumes and comprising a device (36) for operating the cooktop (1) and for extracting cooking fumes downwards according to one of claims 1, 2 or 11, **characterized in that** provision is made downstream from the central recess (4) of the cooktop (1) for a tubular exhaust air line (50), which is oriented vertically downwards, wherein provision is made downstream following the exhaust air line (50) for a hollow-cylindrical grease filter (6) in a reversible manner - removable to the top -, the upper edge area (51) of which rests tightly against the inner wall of the lower section (52) of the tubular exhaust air line (50) and the lower edge area (53) of which projects beyond the lower section (52) of the tubular exhaust air line (50) so as to be oriented vertically downwards, wherein provision is made downstream from the hollow-cylindrical grease filter (6) and located laterally horizontally on the outside thereof, two or a plurality of low-lying cooking fume suction chambers (39) for horizontal, outwardly-oriented discharging of cooking fumes (63), which passed through the grease filter (6), wherein provision is made in the central areas (59) of the vertically top covers (60) of the cooking fume suction chambers (39) located vertically at the top for two or a plurality of recesses (61) - for the guidance of the cooking fumes (63), which is oriented from bottom to top, to the radial fans (38), which are provided downstream from the recesses (61), wherein the respective radial fan motor (56) is attached to the bottom side (45) of the housing (44) for the heating or cooktop heating and control electronics so as to be centered above the recess (61) associated thereto in the central area (59) of the cover (60) of the cooking fume suction chamber (39), wherein the axes of rotation (62) of the radial fan motors (56) are oriented vertically and the cooking fumes (63) captured so as to be sucked in vertically upwards by means of the rotating fan wheel (65) are transported into the fan housing (48), which is provided above the respective suction chamber (39), wherein - in top view - the fan housing (48) encompasses a spiraled design comprising an upstream guide chamber (66) and a blow-out chamber (67), which follows downstream, wherein provision is made downstream from the blow-out chambers (67) for a space (68), which connects all of the blow-out chambers (67) of the radial fans (38), for dividing and orienting the cooking fume blow-out streams (69), which space comprises two or more air guiding surfaces (70), which are arranged and shaped such that the odor filter (71) provided downstream from the dividing space (68) is blown at evenly by the cooking vapor blow-out streams (69) - with reference to its total surface - and wherein provision is made downstream from the odor filter (71) for a bellows (72), which is flexible in horizontal and/or in vertical direction, for connecting to a downstream following exhaust air duct or kitchen body in a flexible and vibration and noise-uncoupled manner.

13. The cooktop (1) comprising a device (5) for extracting cooking fumes and comprising a device (36) for operating the cooktop (1) and for extracting cooking fumes downwards according to one of claims 1, 2, 11 or 12, **characterized in that** the cooking vapor (63) streams through the hollow-cylindrical grease filter insert (6) at a speed in the range of between 1.0 m/sec and 4.5 m/sec and that the cooking vapor (63) streams through the odor filter (71) at a speed in the range of between 0.5 m/sec and 3.0 m/sec, wherein the distance (43) between the bottom side (35) of the cooktop (1) on the one side and the bottom side (45) of the housing (44) for the heating or cooktop heating and control electronics on the other side lies in a range of between 45 mm and 80 mm, the distance (46) between the bottom side (45) of the housing (44) for the heating or cooktop heating and control electronics on the one side and the bottom side (47) of the fan housing (48) on the other side lies in a range of between 60 mm and 100 mm and the distance (49) between the bottom side (47) of the fan housing (48) on the one side and the bottom side of the bottom (42) of the cooking fume suction chamber (39) on the other side lies in a range of between 45 mm and 80 mm.

14. The cooktop (1) comprising a device (5) for extracting cooking fumes and comprising a device (36) for operating the cooktop (1) and for extracting cooking fumes downwards according to one of claims 1, 2, 11, 12 or 13, **characterized in that** - in a top view - two radial fans (38) are positioned in the fan housing (48) on both sides of the tubular exhaust air line (50), which is provided downstream from the central cooktop recess (4), wherein the directions of rotation (73) of the two fan wheels (65) of these two radial fans (38) oppose one another, wherein - in a top view - the left fan wheel (65) can be driven counterclockwise in a rotary manner, while - in a top view - the right fan wheel (65) can be driven clockwise in a rotary manner, so that the two blow-out chambers (67) of the two radial fans (38) are adjacent to the central exhaust air line (50) and the two cooking fume blow-out streams (69) flow against the odor filter (71), which is provided downstream from the space (68) for dividing and orienting the blow-out streams (69) indirectly via air guiding surfaces (70) or directly steadily.

15. The cooktop (1) comprising a device (5) for extracting cooking fumes and comprising a device (36) for operating the cooktop (1) and for extracting cooking fumes downwards according to one of claims 1, 2, 11, 12, 13 or 14, **characterized in that** - in a top view - the central bottom area (74) located in the interior of the hollow-cylindrical grease filter (6) is at least slightly lowered at least as compared to the lateral bottoms (42) of the two suction chambers (39), which are provided on both sides of said bottom area (74) by forming a stop (75) for the lower edge area (53) of the hollow-cylindrical grease filter (6) and that the central bottom area (74) is embodied so as to be inclined towards a central or edge-side depression (76) - for collecting and catching spilled liquid.

## Revendications

1. Table de cuisson (1) avec un ou avec plusieurs foyers (2), laquelle (dans une vue en élévation) comporte uniquement dans la zone (25) autour de son barycentre (3) géométrique un ou plusieurs évidements (4) et avec un ou avec plusieurs dispositifs (5) pour l'évacuation des vapeurs de cuisson, lesdits dispositifs (5) pour l'évacuation des vapeurs de cuisson évacuant vers le bas les vapeurs de cuisson produites ou se produisant au-dessus du ou au-dessus des foyers de cuisson (2), en direction indiquant la verticale et avec un dispositif (36) prévu sur la face inférieure (35) de la table de cuisson (1) et formant avec la table de cuisson (1) une unité de montage pour faire fonctionner la table de cuisson (1) et pour évacuer des vapeurs de cuisson vers le bas, **caractérisée en ce que** ledit dispositif (36) comprend (en direction verticale, successivement vers le bas) sur la face inférieure (35) de la table de cuisson (1), un boîtier (44) pour l'électronique de chauffage ou pour l'électronique de chauffage et de commande de la table de cuisson (1), un carter de ventilateurs (48) pour deux ou plusieurs ventilateurs (38) radiaux et une ou plusieurs chambres (39) d'aspiration des vapeurs de cuisson (pour le transfert horizontal, dirigé vers l'extérieur des vapeurs de cuisson, ainsi que pour la mise à disposition du flux de vapeurs de cuisson), pour une aspiration dirigée à la verticale vers le haut par les ventilateurs radiaux (38) prévus dans le carter de ventilateurs (48) situé plus haut à la verticale.

2. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon la revendication 1, **caractérisée en ce que** diamètre (28) de la zone (25) pour l'un ou pour les plusieurs évidements (4) autour du barycentre (3) géométrique de la table de cuisson (1) est de l'ordre de 10 % à 90 % de la largeur totale (29) de la table de cuisson (1), la forme de l'un ou des plusieurs évidements (4) (dans une vue en élévation) étant ronde ou ovale ou quadratique ou rectangulaire ou polygonale ou en forme d'étoile et la surface de l'évidement (4) de la table de cuisson (5) étant de l'ordre de 50 cm² à 500 cm² et chaque évidement (4) de la table de cuisson (1) pouvant se fermer et s'ouvrir de manière réversible, manuellement et/ou au moyen d'un entraînement électrique ou pneumatique, à pleine surface ou par secteurs.

3. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications précédentes, **caractérisée en ce que** dans chaque évidement (4) de la table de cuisson (1), il est possible d'insérer une cartouche de filtre à graisse (6) en une ou en plusieurs parties, laquelle est entourée latéralement et/ou en par le bas par un canal d'évacuation d'air (9), la cartouche de filtre à graisse (6) étant en liaison étanche avec la zone de bordure de l'évidement (4) de la table de cuisson (1) et étant conçue dans la section transversale en forme d'une lettre U ou (pour agrandir la surface de filtration et pour réduire la vitesse de circulation et pour améliorer à cet effet l'efficacité de la cartouche de filtre à graisse(6)) en forme d'une lettre U avec un évasement (17) en forme de sac ou en forme de toque, de sa zone inférieure vers le côté et/ou en direction aval, la cartouche de filtre à graisse (6) comportant dans les zones de paroi des orifices d'aspiration (7) avec des filtres à graisse (8) ou (au moins par zones) étant conçue à la manière d'un filtre à graisse perméable au gaz.

4. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications précédentes, **caractérisée en ce que** dans la zone de son fond inférieur, la cartouche de filtre à graisse (6) est conçue sous la forme d'un récipient collecteur (10) pour collecter du liquide (11) ayant pénétré dans l'évidement (4) de la table de cuisson (1).

5. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications précédentes, **caractérisée en ce qu'**aussi bien les parois latérales de la cartouche de filtre à graisse (6) que son fond inférieur sont perméables aux vapeurs de cuisson et **en ce que** (directement en aval derrière l'évidement (4) central), sur la face inférieure (12) du canal d'évacuation d'air (9), il est prévu une barrière à liquide (13) surplombant le niveau de la face inférieure (12) du canal d'évacuation d'air (9) pour empêcher l'avancée de liquide (11) ayant pénétré à travers l'évidement (4) central de la table de cuisson (1) dans des parties en aval du canal d'évacuation d'air (9), le collecteur de liquides (15) délimité en-dessous de l'évidement (4) central de la table de cuisson (1) par la barrière à liquide (13) en aval et par les parois (14) du canal d'évacuation d'air (9) par ailleurs pouvant être séché et nettoyé manuellement à travers l'évidement (4) central de la table de cuisson (1).

6. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications 1 ou 2, **caractérisée en ce que** la cartouche de filtre à graisse (6) est conçue sous la forme d'une plaque filtrant la graisse (16) recouvrant la section transversale du canal d'évacuation d'air (9) et prévue en inclinaison en-dessous de l'évidement (4) central de la table de cuisson (ou quelque peu en aval de celui-ci).

7. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications précédentes, **caractérisée en ce que** l'évidement (4) central de la table de cuisson (1) peut se fermer à pleine surface au moyen d'un élément de fermeture (18) en forme de couvercle, réglable de manière réversible en direction verticale à des fins d'ouverture et de fermeture (pour bloquer les odeurs), sur la face inférieure de l'élément de fermeture (18) étant prévues une ou plusieurs jambes de force (19) à ressort flexibles avec des rainures d'enclenchement (20) pour l'enclenchement de saillies (21) de la cartouche de filtre à graisse (6), du canal d'évacuation d'air (9) ou de l'évidement (4) central ou sur la face inférieure de l'élément de fermeture (18) étant prévues deux ou plusieurs jambes (19) rigides avec des rainures d'enclenchement (20) pour l'enclenchement de saillies (21) élastiques de la cartouche de filtre à graisse (6), du canal d'évacuation d'air (9) ou de l'évidement (4) central.

8. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications précédentes, **caractérisée en ce que** l'évidement (4) central de la table de cuisson (1) peut se fermer au moyen d'un élément de fermeture (22) de section transversale en forme de Y ou de V, réglable de manière réversible en direction verticale, à des fins d'ouverture ou de fermeture, les faces inférieures dudit élément de fermeture (22) en forme de Y ou de V servant de déflecteurs optimisant la circulation pour les vapeurs de cuisson qui doivent être aspirées et l'élément de fermeture (22) en forme de Y ou de V étant réglable de manière réversible à la verticale, au moyen d'un disque d'excentrique ou d'un mécanisme à levier ou d'un filetage (23).

9. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications précédentes, **caractérisée en ce que** (pour commander la direction (27) de l'évacuation des vapeurs de cuisson en fonction de la direction du foyer de cuisson (2) générant respectivement des vapeurs de cuisson, ainsi que pour économiser l'énergie à apporter par les ventilateurs pour le dispositif (5) d'évacuation de vapeurs de cuisson), l'évidement (4) de la table de cuisson (1) situé dans la zone (25) autour du barycentre (3) géométrique de la table de cuisson (1) comprend un ou plusieurs éléments de fermeture (26) sectoriels, pouvant se fermer et s'ouvrir de manière réversible.

10. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications précédentes, **caractérisée en ce que** l'un ou les plusieurs évidements (4) centraux de la table de cuisson (1) comportent chacun une ou plusieurs fermetures lamellaires (30), chaque fermeture lamellaire (30) comprenant chaque fois une ou plusieurs lamelles (31) dont les axes longitudinaux (32) sont orientés à l'horizontale, chaque lamelle (31) étant pivotante de part et d'autre de manière réversible selon un angle α, autour d'un axe de pivotement horizontal (33), lequel est de l'ordre de 0° à 180 °, chaque fermeture lamellaire (30) étant rotative de manière réversible autour de son axe normal (34) sous un angle β, lequel est de l'ordre de 0° à 360°, le plan de la fermeture lamellaire (30) étant prévu à peine au-dessus du plan de la table de cuisson (1) ou à la hauteur verticale de la table de cuisson (1) ou au-dessous de la table de cuisson (1) et (à des fins de nettoyage), la fermeture lamellaire étant amovible par rapport à l'évidement (4) central de la table de cuisson (1).

11. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications 1 ou 2, **caractérisée en ce que** la distance (40) entre la face inférieure (35) de la table de cuisson (1) d'une part et la face inférieure du fond inférieur (42) des chambres d'aspiration (39) des vapeurs de cuisson d'autre part est de l'ordre de 110 mm à 260 mm.

12. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications 1, 2 ou 11, **caractérisée en ce qu'**en aval de l'évidement (4) central de la table de cuisson (1), il est prévu un conduit d'évacuation d'air (50) de forme tubulaire, orienté à la verticale vers le bas, dans la suite, en aval du conduit d'évacuation d'air (50), étant prévu de manière réversible (en pouvant être retiré par le dessus) un filtre à graisse (6) en cylindre creux, dont la zone de bordure supérieure (51) s'appuie de manière étanche sur la paroi intérieure de la partie (52) inférieure du conduit d'évacuation d'air (50) de forme tubulaire et dont la zone de bordure inférieure (53) saillit en étant orientée à la verticale vers le bas par-dessus la partie (52) inférieure du conduit d'évacuation d'air (50) de forme tubulaire, en aval du filtre à graisse (6) en cylindre creux et latéralement à l'extérieur à l'horizontale de celui-ci étant prévues deux ou plusieurs chambres d'aspiration (39) abaissées, pour l'évacuation horizontale, dirigée vers l'extérieur des vapeurs de cuisson (63) traversant le filtre à graisse (6), dans les zones centrales (59) des fonds supérieurs (60) situés en haut à la verticale des chambres d'aspiration (39) des vapeurs de cuisson étant prévus deux ou plusieurs évidements (61) (pour le passage orienté du bas vers le haut des vapeurs de cuisson (63) vers les ventilateurs (38) radiaux prévus en aval des évidements (61)), le moteur (56) respectif du ventilateur radial étant monté en étant centré au-dessus de l'évidement (61) qui lui est associé, dans la zone centrale (59) du fond supérieur (60) de la chambre d'aspiration (39) des vapeurs de cuisson, sur la face inférieure (45) du boîtier (44) pour l'électronique de chauffage ou pour l'électronique de chauffage et de commande de la table de cuisson, les axes de rotation (62) des moteurs (56) des ventilateurs axiaux étant orientés à la verticale et les vapeurs de cuisson (63) captées par aspiration, à la verticale vers le haut par la roue de ventilateur (65) en rotation étant transportées dans le carter (48) de ventilateurs prévu au-dessus de la chambre d'aspiration (39) concernée, le carter (48) de ventilateurs présentant (dans une vue en élévation) une structure spiroïdale avec une chambre de guidage (66) située en amont et une chambre de soufflage (67) successive en aval, en aval des chambres de soufflage (67) étant prévu un espace (68) se raccordant sur l'ensemble des chambres de soufflage (67) des ventilateurs (38) radiaux, pour la distribution et l'orientation des flux de soufflage (69) des vapeurs de cuisson, qui comprend deux ou plusieurs déflecteurs (70) qui sont placés et conformés de telle sorte que le filtre anti-odeurs (71) prévu en aval de l'espace (68) de distribution (en rapport à sa surface totale) soit soumis de manière homogène aux flux de soufflage (69) de vapeurs de cuisson et en aval du filtre anti-odeurs (71)) étant prévu un soufflet (72) flexible en direction horizontale et/ou verticale, pour le raccordement flexible et autonome par rapport aux vibrations et aux bruits sur un canal d'évacuation d'air ou élément de cuisine successif en aval.

13. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications 1, 2 11 ou 12, **caractérisée en ce que** la vapeur de cuisson (63) circule à travers la cartouche de filtre à graisse (6) en cylindre creux à une vitesse de l'ordre de 1,0 m/seconde à 4,5 m/seconde et **en ce que** la vapeur de cuisson (63) circule à travers le filtre anti-odeurs (71) à une vitesse de l'ordre de 0,5 m/seconde à 3,0 m/seconde, la distance (43) entre la face inférieure (35) de la table de cuisson (1) d'une part et la face inférieure (45) du boîtier (44) pour l'électronique de chauffage ou l'électronique de chauffage et de commande de la table de cuisson d'autre part étant de l'ordre de 45 mm à 80 mm, la distance (46) entre la face inférieure (45) du boîtier (44) pour l'électronique de chauffage ou l'électronique de chauffage et de commande de la table de cuisson d'une part et la face inférieure (47) du carter (48) de ventilateur d'autre part étant de l'ordre de 60 à 100 mm et la distance (49) entre la face inférieure (47) du carter (48) de ventilateur d'une part et la face inférieure du fond inférieur (42) de la chambre d'aspiration (39) des vapeurs de cuisson d'autre part étant de l'ordre de 45 mm à 80 mm.

14. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications 1, 2, 11, 12 ou 13, **caractérisée en ce que** (dans une vue en élévation), deux ventilateurs radiaux (38) sont positionnés dans le carter (48) de ventilateurs, de part et d'autre du conduit d'évacuation d'air (50) de forme tubulaire, prévu en aval de l'évidement (4) central de la table de cuisson, les sens de rotation (73) des deux roues de ventilateurs (65) desdits deux ventilateurs axiaux (38) étant mutuellement opposés, (dans une vue en élévation), la roue de ventilateur (65) de gauche pouvant être entraînée en rotation dans le sens antihoraire, alors que (dans une vue en élévation), la roue de ventilateur (65) de droite peut être entraînée en rotation dans le sens horaire, de sorte que les deux chambres de soufflage (67) des deux ventilateurs axiaux (38) soient voisines du conduit central d'évacuation d'air (50) et les deux flux de soufflage (69) des vapeurs de cuisson soient incidents indirectement via des surfaces déflectrices (70) ou directement de manière homogène sur le filtre anti-odeurs (71) prévu en aval de l'espace (68) pour la distribution et l'orientation des flux de soufflage (69).

15. Table de cuisson (1) avec un dispositif (5) pour évacuer des vapeurs de cuisson et avec un dispositif (36) pour faire fonctionner la table de cuisson (1) et pour évacuer des vapeurs de cuisson vers le bas selon l'une quelconque des revendications 1, 2 11, 12, 13 ou 14, **caractérisée en ce que** (dans une vue en élévation), la zone centrale de fond inférieur (74) située à l'intérieur du filtre à graisse (6) en cylindre creux est au moins légèrement abaissée par rapport aux fonds inférieurs (42) latéraux des deux chambres d'aspiration (39) prévus de part et d'autre de ladite zone centrale de fond inférieur (74), en formant une butée (75) pour la zone de bordure inférieure (53) du filtre à graisse (6) en cylindre creux et **en ce que** (pour collecter et intercepter du liquide débordant), la zone centrale de fond inférieur (74) est conçue en inclinaison (76) en un abaissement central ou en direction du bord.
